# EUROPÄISCHE PATENTSCHRIFT

(11) **EP 2 718 220 B1**
(45) Veröffentlichungstag und Bekanntmachung des Hinweises auf die Patenterteilung: **29.07.2015**
(21) Anmeldenummer: 12741084.3
(22) Anmeldetag: 11.06.2012
(51) Int. Cl.: B66C 1/66, B65F 1/12

(54) **KUPPLUNGSEINRICHTUNG FÜR EIN HEBEWERKZEUG**
COUPLING DEVICE FOR LIFTING MEANS
DISPOSITIF D'ACCOUPLEMENT POUR UN OUTIL DE LEVAGE

(30) Priorität: 09.06.2011 CH 976112011
(43) Veröffentlichungstag der Anmeldung: 16.04.2014
(73) Patentinhaber: Villiger Public-Systems GmbH, 5647 Oberrüti (CH)
(72) Erfinder: VILLIGER, Paul, CH-5647 Oberrüti (CH)
(74) Vertreter: Spierenburg, Pieter
(86) Internationale Anmeldenummer: PCT/IB2012/052938
(87) Internationale Veröffentlichungsnummer: WO 2012/168927

(56) Entgegenhaltungen:
- EP-A1- 1 172 308
- DE-A1- 2 211 386
- DE-A1- 3 915 580

## Beschreibung

Die Erfindung betrifft eine Kupplungseinrichtung für ein Hebewerkzeug nach dem Oberbegriff des Patentanspruchs 1.

### STAND DER TECHNIK

Aus DE-A-39 15 580 ist es bekannt, an einem Behälter zur Abfallentsorgung einen Schliessmechanismus für Entleerungsklappen vorzusehen, bei welchem ein erstes, mit der Behälterwandung fest verbundenes Kupplungsstück und ein zweites, als Zugstange ausgebildetes Kupplungsstück zur Betätigung der Entleerungsklappen vorzusehen. Das erste Kupplungsstück besteht aus einer Buchse mit einem oberen flanschförmigen Rand, die zentrisch auf der Oberseite des Behälters angeordnet ist. Diese Buchse dient als Führungsbuchse für das zweite als Zugstange ausgebildete Kupplungsstück. Auch das zweite Kupplungsstück weist einen oberen flanschförmigen Rand auf. Ein solcher Schliessmechanismus ist heutzutage an den gängigen Behältern zur Abfallentsorgung vorgesehen. In diesem Patentdokument ist ferner eine Kupplungseinrichtung beschrieben, welche Haken aufweist, welche unter die flanschförmigen Ränder des ersten und des zweiten Kupplungsstück über den Umfang verteilt eingreifen. Jeder Haken wird mittels einer hydraulischen Kolben-Zylinder-Einheit geöffnet bzw. geschlossen. Um die Zugstange an dem flanschförmigen Rand anzuheben, ist eine hydraulische Kolben-Zylinder-Einheit vorgesehen, welche sich in Längsrichtung zur Zugstange erstreckt. Um die Zugstange in ihrer vollen Länge anzuheben, muss somit die Kupplungseinrichtung mindestens zweimal die Länge der Zugstange haben. Um zu verhindern, dass der Haken in der Nut des unteren Kupplungsstück verhakt bleibt und damit an einer Ausschwenkbewegung gehindert wird, sind zwei Verriegelungshebel vorgesehen, welche über Widerlager bildende Vorsprünge eines Joches für die oberen Haken greifen.

Die obige Kupplungseinrichtung hat den Nachteil, dass jeder Haken von einer einzelnen Kolben-Zylinder-Einheit betätigt wird und Verriegelungshebel notwendig sind, um ein sicheres Öffnen der unteren Haken zu gewährleisten. Ferner weist diese Kupplungseinrichtung eine grosse Bauhöhe auf, was ein Manipulieren und Andocken an das als Pilz ausgebildete Kupplungsstück erschwert.

EP 1 172 308 A1 offenbart eine Kupplungseinrichtung nach dem Oberbegriff das Anspruchs 1.

### AUFGABE DER ERFINDUNG

Es ist nun Aufgabe der vorliegenden Erfindung, eine Kupplungseinrichtung anzugeben, welche eine einfachere und schnellere Handhabung ermöglicht.

### GEGENSTAND DER ERFINDUNG

Diese Aufgabe wird durch eine Kupplungseinrichtung für ein Hebewerkzeug mit den Merkmalen des Patentanspruchs 1 gelöst.

Die erfindungsgemässe Kupplungseinrichtung hat den grossen Vorteil, dass die Klemmzange mittels eines Verschlusselementes in die Klemmposition gebracht wird und somit keine Nut unterhalb der flanschförmigen Rand des Kupplungsstückes mehr benötigt wird und gleichzeitig eine Sicherung vorhanden ist, welche verhindert, dass die Klemmzange bei weiteren Manipulationen unbeabsichtigt geöffnet wird.

### BESCHREIBUNG EINES AUSFÜHRUNGSBEISPIELES DER ERFINDUNG

Weitere Vorteile der Erfindung ergeben sich aus den abhängigen Patentansprüchen und aus der nachfolgenden Beschreibung, in welcher die Erfindung anhand eines in den schematischen Zeichnungen dargestellten Ausführungsbeispieles näher erläutert wird. Es zeigt:
- Fig. 1: eine Klemmzange in der Klemmposition,
- Fig. 2: dieselbe Klemmzange in der geöffneten Position,
- Fig. 3: ein Verschlussmittel zum Schliessen der Klemmzange,
- Fig. 4: ein als Gleithaken ausgebildetes zweites Kupplungselement,
- Fig. 5: ein Grundgestell zur Fassung der Klemmzange,
- Fig. 6: ein Hebelarm zum Verfahren des Gleithakens,
- Fig. 7: verschiedene Kolben-Zylinder-Einheiten und eine Aufhängung, und
- Fig. 8: die zusammengebaute Kupplungseinrichtung.

In den Figuren sind für dieselben Elemente dieselben Bezugszeichen verwendet, wenn nichts anderes erwähnt worden ist.

In Figur 1 ist eine Klemmzange 1 als erstes Kupplungselement in der Klemmposition dargestellt, die zwei ähnlich ausgebildete Klemmbacken 2 und 3 aufweist. Die Klemmbacken 2 und 3 sind als U-Profile aus Stahl ausgebildet und weisen in den Eckbereichen 4 je ein L-förmiges Klemmstück 5 auf. Ferner sind die Klemmbacken 2 und 3 mit einem geschlossenen Längsschlitz 6 versehen. Der Längsschlitz 6 an der Klemmbacke 2 ist entlang den Rändern mit je einer Gleitschiene 7 aus gehärtetem Stahl versehen (siehe Fig. 2). Die Klemmbacken 2 und 3 sind im oberen Bereich über je ein Scharnier 8 drehbeweglich mit einem Verbindungsstück 10 miteinander verbunden. Auf der Aussenseite der Klemmbacken 2 und 3 sind im unteren Bereich abgewinkelte Kulissen 12 vorgesehen, wobei an den inneren Rändern der Klemmbacken 2 und 3 zusätzlich je eine Klemmplatte 13 vorgesehen ist. In Figur 2 ist die Klemmzange 1 in der geöffneten Position gezeigt, wobei auf den Gleitschienen 7 ein zweites Kupplungselement 15 nach oben und unten hin- und herverfahrbar angeordnet ist. Dieses zweite als Gleithaken ausgebildete Kupplungselement 15 weist eine durchgehende Bohrung 16 mit auf beiden Seiten eine Buchse 17 aus Messing auf. Ferner sind vier Schmiernippel 18 vorgesehen, um den Gleithaken 15 mit einer automatischen Schmierung über nicht-dargestellte Ölleitungen zu versehen.

In Figur 3 ist ein Verschlussmittel 20 gezeigt, welches mit den Kulissen 12 und den Klemmplatten 13 der Klemmbacken 2 und 3 zusammenwirkt. Das Verschlussmittel 20 hat zwei gebördelte Randstücke 21, auf deren Innenseite je eine winkelförmige Gleitkufe 22 vorgesehen ist. Gegenüberliegend zur Gleitkufe 22 ist ein halbkreiszylindrisches Führungsteil 23 vorgesehen, so dass zwischen diesen beiden eine Führungsnut 24 gegeben ist. Am unteren Bereich ist ein Schlitz 26 durch zwei gebördelte Randstücke 27 gebildet, welche je mit einem Verstärkungsteil 28 versehen ist. Beim Schliessen der Klemmzange 1 über die Kulissen 12 wird der Schlitz 26 des Verschlussmittels 20 über die Klemmplatten 13 geschoben, so dass das Verschlussmittel 20 die beiden Klemmbacken 2 und 3 arretiert.

In Figur 4 ist das zweite Kupplungselement oder der Gleithaken 15 näher dargestellt. Wie ersichtlich sind zwei parallele Nuten 31 vorgesehen, welche je zwei Messingplatten 32 aufweisen, welche auf den Gleitschienen 7 aufliegen (siehe Fig. 2). Ferner ist ein Klemmteil 33 mit zwei Fingern 34 und einem diesen gegenüberliegenden Gegenstück 35 vorgesehen. Das Klemmteil 33 ist auf der anderen Seite des Längsschlitzes 6 vorgesehen, so dass der Gleithaken 15 stets auf den Gleitschienen 7 gehalten wird.

In Figur 5 ist ein Grundgestell 40 gezeigt, welches dazu dient, die Klemmzange 1 mit dem Gleithaken 15 lose zu umfassen. Es weist einen Boden 41 mit einem kreisförmigen Zentrierungsring 42 auf, welcher dazu dient, das pilzförmige Kupplungsstück des - hier nicht dargestellten - Behälters für Abfälle zu umfassen. Ferner weist das Grundgestell 40 zwei Seitenwände 43 und 44 auf, welche spiegelbildlich ausgebildet sind und je einen nierenförmigen Ausschnitt 45 und einen gebördelten Längsrand 46 aufweisen. Ferner weisen die Seitenwände 43 und 44 je eine Bohrung 47 mit einer Verstärkungsplatte 48 auf. Die Seitenwände 43 und 44 sind oben über einen Deckel 49 miteinander fest verbunden.

Figur 6 zeigt einen Hebelarm 50, welcher im Grundgestell 40 gleitend befestigt ist und dazu dient, den Gleithaken 15 im Längsschlitz 6 der Klemmzange 1 auf- und abzubewegen. Dieser Hebelarm 50 weist zwei Seitenwangen 51 und 52 auf, welche spiegelbildlich ausgebildet sind und je eine kreissektorförmige Führungsnut 53 aufweisen. Auf der Rückseite sind die beiden Seitenwangen 51 und 52 von einer wannenförmigen Rückwand 54 zusammengehalten. Auf der Vorderseite ist eine Verbindungsstange 55 mit Muttern 56 an den Seitenwangen 51 und 52 befestigt. Diese Verbindungsstange 55 dient zur Befestigung des Gleithakens 15.

Figur 7 zeigt zwei identische Kolben-Zylinder-Einheiten 61, welche je zur Betätigung des Verschlussmittels 20 vorgesehen sind. Ferner sind zwei identische Kolben-Zylinder-Einheiten 62 gezeigt, welche für die Betätigung des Hebelarms 50 dienen. Des Weiteren ist ein Tragzylinder 63 vorgesehen, welcher an der Klemmzange 1 befestigt wird, um den von dieser in der Klemmposition gehaltenen Behälter hochheben zu können.

Figur 8 zeigt nun die Kupplungseinrichtung 80 als Zusammenbau der Klemmzange 1 mit dem Gleithaken 15 im Grundgestell 40 und die Befestigung des Hebelarms 50 zum Gleithaken 15.

Aus den Figuren 9 und 10 ist der Bewegungsablauf von der geöffneten Position der Klemmzange 1 zur geschlossenen oder Klemmposition der Klemmzange 1 erkennbar. Ebenfalls sind hier der Pilz 70 ersichtlich, welcher den Behälter trägt, und die Pilzstange 71 mit dem Pilzkopf 72, welche Stange über Drahtseile oder dergleichen mit den Entleerungsklappen des Behälters verbunden ist.

Aus den Figuren 11 und 12 ist ferner der Bewegungsablauf des Hebelarms 50 und des Gleithakens 15 ersichtlich.

Durch die exzentrische Lagerung des Hebelarms 50 wird eine Übersetzung gebildet, so dass der Gleithaken 15 mit einer Hublänge der Kolben-Zylindereinheit 62, welche die Hälfte der Hublänge der Zugstange beträgt, über die gesamte Länge der Gleitschienen 7 bewegt werden kann. Das Übersetzungsverhältnis ist somit 1:2. Durch eine andere Ausbildung des Hebelarms 50 können natürlich auch andere Übersetzungsverhältnisse gebildet werden.

## Patentansprüche

1. Kupplungseinrichtung (80) für ein Hebewerkzeug, um an einen Behälter für Abfälle mit einem pilzförmigen Kupplungsstück zum Anheben des Behälters zu kuppeln, mit ersten Kupplungselementen zum Hintergreifen des Kupplungsstückes, wobei die ersten Kupplungselemente von einer Klemmzange (1) mit Klemmbacken (2, 3) gebildet sind, welche mittels eines Verschlussmittels (20) in die Klemmposition bringbar sind, **dadurch gekennzeichnet, dass** die Klemmbacken (2, 3) je eine äussere, längs ausgerichtete Kulisse (12) aufweisen, und das Verschlussmittel (20) Gleitkufen (22) aufweist, welche längs der Kulissen verschiebbar sind, um die Klemmbacken (2, 3) in die Klemmposition zu bringen und zu arretieren.

2. Kupplungseinrichtung nach Anspruch 1, **dadurch gekennzeichnet, dass** das Verschlussmittel (20) von einem ersten Kolben-Zylinder-Einheit (61) längs der Kulissen (12) verschiebbar ist.

3. Kupplungseinrichtung nach Anspruch 1 oder 2, **dadurch gekennzeichnet, dass** die Klemmbacken (2, 3) ein U-Profil aufweisen und die Kupplungselemente von L-förmigen Klemmstücken (5) gebildet sind, welche in den Eckbereichen (4) des U-Profils am unteren Ende angeordnet sind.

4. Kupplungseinrichtung nach einem der Ansprüche 1 bis 3, **dadurch gekennzeichnet, dass** im oberen Endbereich der Klemmbacken (2, 3) ein Verbindungsstück (10) vorgesehen ist, und die Klemmbacken je mittels eines Scharniers (8) drehbeweglich an dem Verbindungsstück befestigt sind.

5. Kupplungseinrichtung nach einem der Ansprüche 1 bis 4, **dadurch gekennzeichnet, dass** ein zweites Kupplungselement (15) vorgesehen ist, das dazu dient ein zweites pilzförmiges Kupplungsstück zu hintergreifen, wobei das zweite Kupplungsstück zum Entleeren des Behälters vorgesehen ist, und das zweite Kupplungselement in einem Längsschlitz (6) in einem der Klemmbacken (2, 3) verfahrbar ist.

6. Kupplungseinrichtung nach Anspruch 5, **dadurch gekennzeichnet, dass** das zweite Kupplungselement an einem exzentrisch gelagerten Hebelarm (50) drehbeweglich befestigt ist und eine zweite Kolben-Zylinder-Einheit (62) vorgesehen ist, welche im mittleren Bereich des Hebelarms angelenkt ist, um das zweite Kupplungselement im Längsschlitz (6) hin- und her zu verfahren.

7. Kupplungseinrichtung nach Anspruch 5 oder 6, **dadurch gekennzeichnet, dass** das zweite Kupplungselement (15) zwei vorstehende Finger (34) aufweist, welche dazu dienen das zweite pilzförmige Kupplungsstück zu umgreifen.

8. Kupplungseinrichtung nach Anspruch 7, **dadurch gekennzeichnet, dass** das zweite Kupplungselement ein den Fingern (34) gegenüberliegendes Gegenstück (35) aufweist, um auf den Kopf des zweiten pilzförmigen Kupplungsstück anzulegen.

## Claims

1. A coupling device (80) for a lifting tool, for coupling on a container for wastes with a mushroom-shaped coupling part to lift the container, having first coupling elements for engaging behind the coupling part, wherein the first coupling elements are formed by a clamping assembly (1) having clamping jaws (2, 3), which can be moved into the clamping position by means of a closure means (20), **characterized in that** the clamping jaws (2, 3) each have an outer, longitudinally aligned motion link (12), and the closure means (20) have runners (22), which are displaceable along the motion links, to move the clamping jaws (2, 3) into the clamping position and lock them.

2. The coupling device according to Claim 1, **characterized in that** the closure means (20) is displaceable by a first piston-cylinder unit (61) along the motion links (12).

3. The coupling device according to Claim 1 or 2, **characterized in that** the clamping jaws (2, 3) have a U-profile and the coupling elements are formed by L-shaped clamping parts (5), which are arranged in the corner regions (4) of the U-profile at the lower end.

4. The coupling device according to any one of Claims 1 to 3, **characterized in that** a connecting part (10) is provided in the upper end region of the clamping jaws (2, 3), and the clamping jaws are each fastened so they are rotationally movable on the connecting part by means of a hinge (8).

5. The coupling device according to any one of Claims 1 to 4, **characterized in that** a second coupling element (15) is provided, which is used to engage behind a second mushroom-shaped coupling part, wherein the second coupling part is provided for emptying the container, and the second coupling element is movable in an elongated slot (6) in one of the clamping jaws (2, 3).

6. The coupling device according to Claim 5, **characterized in that** the second coupling element is fastened so it is rotationally movable on an eccentrically mounted lever arm (50), and a second piston-cylinder unit (62) is provided, which is linked in the middle region of the lever arm, to move the second coupling element back-and-forth in the elongated slot (6).

7. The coupling device according to Claim 5 or 6, **characterized in that** the second coupling element (15) has two protruding fingers (34), which are used to enclose the second mushroom-shaped coupling part.

8. The coupling device according to Claim 7, **characterized in that** the second coupling element has a counter piece (35), which is opposite to the fingers (34), to press against the head of the second mushroom-shaped coupling part.

## Revendications

1. Dispositif de couplage (80) pour un outil de levage, pour coupler un récipient à déchets avec un organe de couplage en forme de champignon afin de soulever le récipient, avec des premiers éléments de couplage destinés à passer derrière l'organe de couplage, les premiers éléments de couplage étant formés par une pince de serrage (1) avec des mors de serrage (2, 3) qui peuvent être amenés dans la position de serrage au moyen d'un moyen de fermeture (20), **caractérisé en ce que** les mors de serrage (2, 3) présentent chacun une glissière extérieure (12) orientée longitudinalement et le moyen de fermeture (20) présente des patins coulissants (22) qui peuvent se déplacer le long des glissières pour amener le mors de serrage (2, 3) dans la position de serrage et le bloquer.

2. Dispositif de couplage selon la revendication 1, **caractérisé en ce que** le moyen de fermeture (20) peut être déplacé par une première unité de vérin (61) le long des glissières (12).

3. Dispositif de couplage selon la revendication 1 ou 2, **caractérisé en ce que** les mors de serrage (2, 3) présentent un profil en U et les éléments de couplage sont formés d'organes de serrage (5) en forme de L qui sont disposés dans les coins (4) du profilé en U à l'extrémité inférieure.

4. Dispositif de couplage selon l'une des revendications 1 à 3, **caractérisé en ce qu'**un organe de liaison (10) est prévu dans la partie d'extrémité supérieure des mors de serrage (2, 3) et les mors de serrage sont fixés chacun à l'organe de liaison au moyen d'une charnière (8) avec possibilité de rotation.

5. Dispositif de couplage selon l'une des revendications 1 à 4, **caractérisé en ce qu'**il est prévu un deuxième élément de couplage (15) qui sert à passer derrière un deuxième organe de couplage en forme de champignon, le deuxième organe de couplage étant prévu pour vider le récipient et le deuxième élément de couplage pouvant être déplacé dans une fente allongée (6) dans l'un des mors de serrage (2, 3).

6. Dispositif de couplage selon la revendication 5, **caractérisé en ce que** le deuxième élément de couplage est fixé avec possibilité de rotation sur un bras de levier (50) supporté de façon excentrique et il est prévu une deuxième unité de vérin (62) articulée dans la zone médiane du bras de levier pour déplacer le deuxième élément de couplage en va-et-vient dans la fente allongée (6).

7. Dispositif de couplage selon la revendication 5 ou 6, **caractérisé en ce que** le deuxième élément de couplage (15) présente deux pattes en saillie (34) qui servent à passer derrière le deuxième organe de couplage en forme de champignon.

8. Dispositif de couplage selon la revendication 7, **caractérisé en ce que** le deuxième élément de couplage présente une contre-pièce (35) faisant face aux pattes (34) pour reposer sur la tête du deuxième élément de couplage en forme de champignon.
